# FASCICULE DE BREVET EUROPEEN

(11) **EP 3 327 515 B1**
(45) Date de publication et mention de la délivrance du brevet: **06.05.2020**
(21) Numéro de dépôt: 16200152.3
(22) Date de dépôt: 23.11.2016
(51) Int. Cl.: G04B 15/08, G04B 17/04, G04B 15/14, G04B 17/28, G04B 18/02, G04B 17/26

(54) **RESONATEUR ROTATIF A GUIDAGE FLEXIBLE ENTRETENU PAR UN ECHAPPEMENT LIBRE A ANCRE**
SICH DREHENDER RESONATOR MIT EINER FLEXIBLEN FÜHRUNG, DER VON EINER FREIEN ANKERHEMMUNG GEHALTEN WIRD
FLEXIBLY GUIDED ROTARY RESONATOR MAINTAINED BY A FREE ESCAPEMENT WITH PALLET

(43) Date de publication de la demande: 30.05.2018
(73) Titulaire: ETA SA Manufacture Horlogère Suisse, 2540 Grenchen (CH)
(72) Inventeur: WINKLER, Pascal, 2072 St-Blaise (CH); HELFER, Jean-Luc, 2525 Le Landeron (CH); DI DOMENICO, Gianni, 2000 Neuchâtel (CH)
(74) Mandataire: Giraud, Eric

(56) Documents cités:
- EP-A1- 2 990 885
- EP-A1- 3 032 352
- EP-A2- 2 894 520

## Description

### Domaine de l'invention

L'invention concerne un mécanisme régulateur d'horlogerie, comportant, agencés sur une platine, un mécanisme résonateur d'un facteur de qualité Q, et un mécanisme d'échappement lequel est soumis à un couple de moyens moteurs que comporte un mouvement, ledit mécanisme résonateur comportant un élément inertiel agencé pour osciller par rapport à ladite platine, ledit élément inertiel étant soumis à l'action de moyens de rappel élastique fixés directement ou indirectement à ladite platine, et ledit élément inertiel étant agencé pour coopérer avec un mobile d'échappement que comporte ledit mécanisme d'échappement.

L'invention concerne encore un mouvement d'horlogerie comportant des moyens moteurs, et un tel mécanisme régulateur, dont le mécanisme d'échappement est soumis au couple de ces moyens moteurs.

L'invention concerne encore une montre, plus particulièrement une montre mécanique, comportant un tel mouvement, et/ou un tel mécanisme régulateur.

L'invention concerne le domaine des mécanismes de régulation d'horlogerie, en particulier pour des montres.

### Arrière-plan de l'invention

La plupart des montres mécaniques comportent un oscillateur de type balancier-spiral, coopérant avec un échappement à ancre suisse. Le balancier-spiral constitue la base de temps de la montre. On l'appelle ici résonateur. L'échappement, quant à lui, remplit deux fonctions principales, à savoir entretenir les va-et-vient du résonateur, et compter ces va-et-vient. Cet échappement doit être robuste, ne pas perturber le balancier loin de son point d'équilibre, résister aux chocs, éviter de coincer le mouvement (par exemple lors d'un renversement), et constitue donc un composant névralgique du mouvement d'horlogerie.

Typiquement, un balancier-spiral oscille avec une amplitude de 300°, et l'angle de levée est de 50°. L'angle de levée est l'angle du balancier sur lequel la fourchette de l'ancre interagit avec la cheville, dite aussi ellipse, du balancier. Dans la plupart des échappements à ancre suisse actuels, l'angle de levée se répartit de part et d'autre du point d'équilibre du balancier (+/- 25°), et l'ancre bascule de +/- 7°.

L'échappement à ancre suisse fait partie de la catégorie des échappements libres, car, au-delà du demi-angle de levée, le résonateur ne touche plus l'ancre. Cette caractéristique est essentielle pour obtenir de bonnes propriétés chronométriques.

Un résonateur mécanique comporte un élément inertiel, un guidage et un élément de rappel élastique. Traditionnellement, le balancier constitue l'élément inertiel, et le spiral constitue l'élément de rappel élastique. Le balancier est guidé en rotation par des pivots, qui tournent dans des paliers lisses en rubis. Les frottements associés sont à l'origine de pertes d'énergie et de perturbations de marche. On cherche à supprimer ces perturbations, qui, de plus, dépendent de l'orientation de la montre dans le champ de gravité. Les pertes sont caractérisées par le facteur de qualité Q du résonateur. On cherche généralement à maximiser ce facteur de qualité Q, de façon notamment à obtenir la meilleure réserve de marche possible. On comprend que le guidage constitue un facteur essentiel de pertes.

L'utilisation d'un guidage flexible rotatif, en lieu et place des pivots et du spiral traditionnel, est une solution qui permet de maximiser le facteur de qualité Q. Les résonateurs à lames flexibles, pour autant qu'ils soient bien conçus, ont des propriétés chronométriques prometteuses, indépendamment de l'orientation dans la gravité, et ont de hauts facteurs de qualité, notamment grâce à l'absence de frottements de pivotement. En outre l'usage de guidages flexibles permet d'éliminer les problèmes d'usure des pivots.

Toutefois, les lames flexibles généralement utilisées dans de tels guidages flexibles rotatifs sont plus rigides que des spiraux. Ceci conduit à travailler à plus haute fréquence, par exemple de l'ordre de 20 Hz, et à plus faible amplitude, par exemple de 10° à 20°. Cela semble de prime abord peu compatible avec un échappement de type à ancre suisse.

Une amplitude de fonctionnement compatible avec un résonateur à guidage flexible rotatif, notamment à lames, est typiquement de 6° à 15°. Il en résulte une certaine valeur d'angle de levée, lequel doit être le double de l'amplitude minimale de fonctionnement.

Le document EP3032352A1 au nom de LVMH décrit un régulateur d'horlogerie comprenant deux organes de régulation inertielle, chacun monté sur un support par une suspension élastique afin de pouvoir osciller en translation. Les deux organes sont liés par un levier de manière à former un résonateur rotatif à pivot virtuel. Le régulateur comporte une cheville de plateau et une ancre.

Le document EP2990885A1 au nom de ETA SA décrit un mouvement horloger mécanique comprenant un résonateur, un échappement associé à ce résonateur et un affichage d'information temporelle, cet affichage étant entraîné par un dispositif moteur mécanique via un rouage compteur dont la marche est cadencée par l'échappement, au moins le résonateur étant logé dans une enceinte dans laquelle règne une pression réduite relativement à la pression atmosphérique. L'échappement est un échappement magnétique comprenant une roue d'échappement couplée directement ou indirectement au résonateur via un système de couplage magnétique sans contact, ce système de couplage magnétique étant formé de manière qu'une paroi amagnétique de l'enceinte passe au travers de l'échappement magnétique de sorte qu'une première partie de cet échappement est située à l'intérieur de l'enceinte, alors qu'une seconde partie de cet échappement est située à l'extérieur de cette enceinte.

Le document EP2894520A2 au nom de NIVAROX SA décrit un mécanisme oscillant pour un mouvement d'horloge, comprenant un premier élément rigide (200) et un deuxième élément rigide, chacun étant conçu pour être fixé à un élément différent dudit mouvement, et dont un est capable de se déplacer par rapport à l'autre et pivote autour d'un axe. Le mécanisme oscillant est un mécanisme monobloc flexible à géométrie variable, et comprend un premier moyen de rappel élastique assurant une liaison élastique entre le premier élément rigide et un élément rigide intermédiaire, et comprend au moins un second moyen de rappel élastique réalisant une liaison élastique entre cet élément rigide intermédiaire et ce second élément rigide. Le premier élément rigide, le premier moyen de rappel élastique, l'élément rigide intermédiaire, le second moyen de rappel élastique et le second élément rigide sont coplanaires sur un plan et conçus pour se déformer sur ce plan.

En l'absence de précautions particulières, un échappement à faible angle de levée peut avoir un rendement médiocre, et provoquer un retard trop important. Toutefois, le cumul d'une haute fréquence et d'une faible amplitude autorise des vitesses de passage du balancier qui sont acceptables, sans être trop élevées, et donc le rendement de l'échappement n'est pas automatiquement médiocre.

Le résonateur doit avoir un encombrement acceptable, compatible avec son logement dans un mouvement d'horlogerie, il n'est pas possible à ce jour de réaliser un guidage flexible rotatif de très grand diamètre, ni à plusieurs paires de niveaux de lames, qui permettraient en théorie, par la mise en série de guidages flexibles successifs, d'obtenir une amplitude d'oscillation de l'élément inertiel de plusieurs dizaines de degrés: il convient donc d'utiliser un guidage flexible à un ou deux niveaux de lames au plus, par exemple tel que connu du document EP3035126 au nom de THE SWATCH GROUP RESEARCH & DEVELOPMENT Ltd.

En somme, l'effet du choix d'un guidage flexible rotatif est que l'amplitude du balancier est réduite, et que l'on ne peut plus utiliser un échappement à ancre suisse traditionnel, lequel nécessite une amplitude du balancier nettement supérieure au demi-angle de levée, c'est-à-dire supérieure à 25°. Un régulateur comportant un résonateur à guidage flexible nécessite donc un mécanisme d'échappement particulier, avec un dimensionnement différent de ce que serait un échappement à ancre suisse usuel conçu pour fonctionner avec le même élément inertiel du résonateur.

### Résumé de l'invention

La présente invention a pour objectif global d'augmenter la réserve de marche et !a précision des montres mécaniques actuelles. Pour atteindre cet objectif, l'invention combine un résonateur à guidage flexible rotatif avec un échappement à ancre optimisé pour conserver des pertes dynamiques acceptables et limiter l'effet chronométrique du dégagement.

Faute d'enseignement dans l'art antérieur pour le dimensionnement, tant du résonateur que du mécanisme d'échappement, des calculs d'un modèle analytique et une campagne de simulations ont permis de mettre en évidence des paramètres du résonateur et de l'échappement, qui sont compatibles avec un rendement et un retard acceptables.

Ces calculs et ces simulations démontrent que le rapport entre l'inertie de l'élément inertiel, notamment un balancier, et l'inertie de l'ancre, est déterminant.

A cet effet, l'invention concerne un mécanisme régulateur selon la revendication 1.

De tels résonateurs à guidage flexible rotatif ont de très hauts facteurs de qualité, par exemple de l'ordre de 3000, à comparer avec un facteur de qualité de 200 pour une montre usuelle. Or les pertes dynamiques (énergie cinétique du mobile d'échappement et de l'ancre en fin d'impulsion) sont indépendantes du facteur de qualité. Ces pertes peuvent donc devenir trop importantes, à haut facteur de qualité, en niveau relatif par rapport à l'énergie transmise au balancier.

Pour un fonctionnement correct du mécanisme, une cheville de plateau solidaire de l'élément inertiel, doit pénétrer d'une certaine valeur, appelée pénétration, dans l'ouverture de la fourchette d'ancre. De façon similaire, pour assurer les sécurités au dégagement, cette cheville de plateau doit pouvoir ensuite, après dégagement de la cheville, être maintenue à une certaine distance, appelée sécurité, de la corne de la fourchette opposée à celle sur laquelle elle était en contact immédiatement avant son dégagement.

Aussi, l'invention s'attache encore à imposer une relation particulière, selon la revendication 4, entre les dimensions de la fourchette d'ancre, les valeurs de pénétration et de sécurité, et les valeurs des angles de levée de l'ancre et de l'élément inertiel, pour assurer que la cheville s'escamote correctement de la fourchette, une fois le demi-angle de levée parcouru.

L'invention concerne encore un mouvement d'horlogerie comportant des moyens moteurs, et un tel mécanisme régulateur, dont le mécanisme d'échappement est soumis au couple de ces moyens moteurs.

L'invention concerne encore une montre, plus particulièrement une montre mécanique, comportant un tel mouvement, et/ou un tel mécanisme régulateur.

### Description sommaire des dessins

D'autres caractéristiques et avantages de l'invention apparaîtront à la lecture de la description détaillée qui va suivre, en référence aux dessins annexés, où :
- la figure 1 comporte un double graphique comportant sur la même abscisse le rapport entre l'inertie de l'élément inertiel du résonateur et l'inertie de l'ancre, et qui, en ordonnée montre, pour un exemple particulier de mécanisme, d'une part au niveau du graphique supérieur en partie positive l'allure du rendement du régulateur en %, et au niveau du graphique inférieur en partie négative l'allure du retard en secondes par jour; ces graphiques supérieur et inférieur sont établis pour une même géométrie d'échappement donnée, avec des valeurs particulières de facteur de qualité, d'angle de levée d'ancre, et d'amplitude de fonctionnement;
- la figure 2 représente, de façon schématisée, partielle, et en perspective, un mouvement d'horlogerie, avec une platine porteuse d'un mécanisme régulateur selon l'invention, comportant un résonateur à guidage flexible avec deux lames flexibles disposées sur deux niveaux parallèles et croisées en projection, fixées à la platine par l'intermédiaire d'un élément élastique, ce résonateur comportant un élément inertiel de grande étendue, en forme de lettre omega, et dont la partie centrale, portée par les deux lames flexibles, porte une cheville agencée pour coopérer avec une ancre symétrique, dont le pivotage par un arbre métallique sur la platine n'est pas représenté, qui coopère elle-même avec une roue d'échappement classique;

- la figure 3 représente, en vue en plan, le seul mécanisme régulateur de la figure 2, agencé sur la platine du mouvement;
- la figure 4 représente, en vue en plan, le détail du mécanisme régulateur de la figure 2 ;
- la figure 5 représente, en perspective partiellement éclatée, le mécanisme régulateur de la figure 2 ;
- la figure 6 représente, en vue en plan, un détail de la zone de coopération entre la cheville de plateau de l'élément inertiel du résonateur, et la fourchette de l'ancre, représentée dans une position de butée sur une goupille de limitation;
- la figure 7 représente, en vue en plan, l'ancre du mécanisme de la figure 2, en forme de cornes de bovin watusi ;
- la figure 8 représente, en vue en plan, le guidage flexible du mécanisme de la figure 2 ;
- la figure 9 représente, en vue en plan, une exécution particulière d'un niveau du guidage flexible du mécanisme de la figure 2 ;
- la figure 10 représente, en vue de côté, le mécanisme régulateur de la figure 2;
- la figure 11 représente, en perspective, un détail du mécanisme régulateur de la figure 2, concernant des butées anti-choc au niveau de sa platine;
- les figures 12 à 14 sont des graphiques comportant en abscisse le couple appliqué au mobile d'échappement, et en ordonnée, respectivement l'amplitude mesurée en degrés sur la figure 12, le retard en secondes par jour sur la figure 13, et le rendement du régulateur en % sur la figure 14 ;
- la figure 15 est un schéma-blocs qui représente une montre comportant un mouvement avec des moyens moteurs et un mécanisme régulateur selon l'invention.

### Description détaillée des modes de réalisation préférés

L'invention combine un résonateur à guidage flexible rotatif, afin d'augmenter la réserve de marche et la précision, avec un échappement à ancre optimisé pour conserver des pertes dynamiques acceptables et limiter l'effet chronométrique du dégagement.

L'invention concerne ainsi un mécanisme régulateur 300 d'horlogerie, comportant, agencés sur une platine 1, un mécanisme résonateur 100 de facteur de qualité Q, et un mécanisme d'échappement 200, lequel est soumis à un couple de moyens moteurs 400 que comporte un mouvement 500.

Ce mécanisme résonateur 100 comporte un élément inertiel 2 qui est agencé pour osciller par rapport à la platine 1. Cet élément inertiel 2 est soumis à l'action de moyens de rappel élastique 3 fixés directement ou indirectement à la platine 1. L'élément inertiel 2 est agencé pour coopérer indirectement avec un mobile d'échappement 4, notamment une roue d'échappement, que comporte le mécanisme d'échappement 200, et qui pivote autour d'un axe d'échappement DE.

Selon l'invention, le mécanisme résonateur 100 est un résonateur rotatif à pivot virtuel, autour d'un axe principal DP, à guidage flexible comportant au moins deux lames flexibles 5, et comporte une cheville de plateau 6 solidaire de l'élément inertiel 2. Le mécanisme d'échappement 200 comporte une ancre 7, laquelle pivote autour d'un axe secondaire DS et comporte une fourchette d'ancre 8 agencée pour coopérer avec la cheville de plateau 6, et est ainsi un mécanisme d'échappement libre: dans son cycle de fonctionnement, le mécanisme résonateur 100 possède au moins une phase de liberté où la cheville de plateau 6 est à distance de la fourchette d'ancre 8. L'angle de levée de résonateur β, pendant lequel la cheville de plateau 6 est en contact avec la fourchette d'ancre 8, est inférieur à 10°.

Etant donnée une géométrie d'échappement particulière, et une amplitude de fonctionnement particulière, notamment 8°, les simulations multicorps dynamiques (c'est-à-dire relatives à un ensemble de plusieurs composants dont chacun est affecté d'une masse et d'une distribution d'inertie particulière) permettent d'évaluer le rendement et le retard de ce mécanisme d'échappement en fonction du rapport d'inertie entre l'inertie de l'élément inertiel et l'inertie de l'ancre, ce que des simulations cinématiques usuelles ne permettent pas d'établir. Tel que visible sur la figure 1, on constate que, dans les conditions de simulations, il y a un seuil de bon rendement, supérieur à 35%, et de faible retard, inférieur à 8 secondes par jour, pour une inertie de l'élément inertiel, notamment d'un balancier, qui est 10000 fois plus grande que l'inertie de l'ancre.

Le modèle analytique du système a ainsi montré que, si on veut limiter les pertes dynamiques, une condition particulière lie l'inertie de l'ancre, l'inertie de l'élément inertiel, le facteur de qualité du résonateur, et les angles de levée de l'ancre et de l'élément inertiel : pour un coefficient ε de pertes dynamiques, l'inertie I_{B} de l'élément inertiel 2 par rapport à l'axe principal DP d'une part, et l'inertie I_{A} de l'ancre 7 par rapport à l'axe secondaire DS d'autre part, sont telles que le rapport I_{B}/I_{A} est supérieur à 2Q.α²/(ε.π.β²), où α est l'angle de levée de l'ancre qui correspond à la course angulaire maximale de la fourchette d'ancre 8.

Selon l'invention, pour limiter les pertes dynamiques à un facteur ε=10%, l'inertie I_{B} de l'élément inertiel 2 par rapport à l'axe principal DP d'une part, et l'inertie I_{A} de l'ancre 7 par rapport à l'axe secondaire DS d'autre part, sont telles que le rapport I_{B}/I_{A} est supérieur à 2Q.α²/(0.1.π.β²), où α est l'angle de levée de l'ancre qui correspond à la course angulaire maximale de la fourchette d'ancre 8.

Plus particulièrement, l'angle de levée de résonateur β, qui est un angle global, pris de part et d'autre de la position de repos, est inférieur au double de l'angle d'amplitude dont s'écarte au maximum l'élément inertiel 2 par rapport à une position de repos, dans un seul sens de son mouvement.

Plus particulièrement, l'angle d'amplitude, dont s'écarte au maximum l'élément inertiel 2 par rapport à une position de repos, est compris entre 5° et 40°.

Plus particulièrement, lors de chaque alternance, dans une phase de contact la cheville de plateau 6 pénètre dans la fourchette d'ancre 8 avec une course de pénétration P supérieure à 100 micromètres, et dans une phase de dégagement la cheville de plateau 6 reste à distance de la fourchette d'ancre 8 avec une distance de sécurité S supérieure à 25 micromètres.

Et la cheville de plateau 6 et la fourchette d'ancre 8 sont dimensionnées pour que la largeur L de la fourchette d'ancre 8 soit supérieure à (P+S)/sin(α/2+β/2), la course de pénétration P et la distance de sécurité S étant mesurées radialement par rapport à l'axe principal DP.

La largeur utile L1 de la cheville de plateau 6, visible sur la figure 6, est légèrement inférieure à la largeur L de la fourchette d'ancre 8, et plus particulièrement inférieure ou égale à 98% de L. Cette cheville de plateau 6 est avantageusement en dépouille derrière sa surface de largeur utile L1, la cheville peut notamment avoir une forme prismatique de section triangulaire telle que suggérée sur la figure, ou similaire.

Ainsi, l'invention définit, par construction, un nouveau tracé cheville-fourchette, qui présente une caractéristique bien particulière, selon laquelle les cornes de la fourchette sont plus écartées, et la cheville est plus large, que pour un mécanisme à ancre suisse de type connu avec un angle de levée usuel de 50°.

Ainsi, en élargissant sensiblement la fourchette de l'ancre par rapport aux proportions habituelles, on peut encore dimensionner un échappement à ancre suisse avec un très petit angle de levée, par exemple de l'ordre de 10°.

Plus particulièrement, l'ancre 7 est en un niveau unique de silicium, rapporté sur un axe métallique pivoté par rapport à la platine 1.

Plus particulièrement, le mobile d'échappement 4 est une roue d'échappement en silicium.

Plus particulièrement, le mobile d'échappement 4 est une roue d'échappement qui est ajourée pour minimiser son inertie par rapport à son axe de pivotement DE.

Plus particulièrement, l'ancre 7 est ajourée pour minimiser son inertie I_{A} par rapport à l'axe secondaire DS.

De préférence, l'ancre 7 est symétrique par rapport à l'axe secondaire DS, de façon à éviter tout balourd, et éviter les couples parasites lors de chocs linéaires. La figure 7 montre les deux cornes 81 et 82 agencées pour coopérer avec la cheville de plateau 6, les palettes 72 et 73 agencées pour coopérer avec des dents du mobile d'échappement 4, et des fausses cornes 80 et des fausses palettes 70 dont le seul rôle est un équilibrage parfait,

Plus particulièrement, la plus grande dimension de l'élément inertiel 2 est plus grande que la moitié de la plus grande dimension de la platine 1.

Plus particulièrement, l'axe principal DP, l'axe secondaire DS et l'axe de pivotement du mobile d'échappement 4, sont disposés selon un pointage à angle droit dont le sommet est l'axe secondaire DS.

Plus particulièrement, le guidage flexible comporte deux lames flexibles 5 croisées en projection sur un plan perpendiculaire à l'axe principal DP, au niveau du pivot virtuel définissant l'axe principal DP, et situées dans deux niveaux parallèles et distincts. Plus particulièrement encore, les deux lames flexibles 5, en projection sur un plan perpendiculairement à l'axe principal DP, forment entre elles un angle compris entre 59.5° et 69.5°, et se croisent entre 10.75% et 14.75% de leur longueur, de façon à procurer au mécanisme résonateur 100 un défaut volontaire d'isochronisme opposé au défaut de retard à l'échappement du mécanisme d'échappement 200.

Le résonateur présente ainsi une courbe d'anisochronisme qui compense le retard provoqué par l'échappement. C'est-à-dire que le résonateur libre est conçu avec un défaut d'isochronisme opposé au défaut provoqué par l'échappement à ancre. On compense donc le retard à l'échappement par la conception du résonateur.

Plus particulièrement les deux lames flexibles 5 sont identiques et sont positionnées en symétrie. Plus particulièrement encore, chaque lame flexible 5 appartient à un ensemble monobloc 50, d'une seule pièce avec ses premiers moyens d'alignement 52A, 52B, et de fixation 54 sur la platine 1, ou, avantageusement et tel que visible sur la figure 10, de fixation sur une lame élastique intermédiaire de suspension 9 fixée à la platine 1 et qui est agencée pour autoriser un déplacement du guidage flexible et de l'élément inertiel 2 selon la direction de l'axe principal DP.

Dans la variante non limitative illustrée par les figures, les premiers moyens d'alignement sont un premier vé 52A et un premier plat 52B, et les premiers moyens de fixation comportent au moins un premier alésage 54. Une première lame de placage 53 assure l'appui sur les premiers moyens de fixation. De façon similaire, l'ensemble monobloc 50 comporte, pour sa fixation sur l'élément inertiel 2, des deuxièmes moyens d'alignements qui sont un deuxième vé 56A et un deuxième plat 56B, et les deuxièmes moyens de fixation comportent au moins un deuxième alésage 58. Une deuxième lame de placage 57 assure l'appui sur les deuxièmes moyens de fixation.

Le guidage flexible 3 à lames croisées 5 est avantageusement constitué de deux ensembles monobloc 50 pièces en silicium identiques, assemblés en symétrie pour former le croisement des lames, et alignés précisément l'un par rapport à l'autre grâce aux moyens d'alignement intégrés et à des moyens auxiliaires tels que des goupilles et des vis, non représentés sur les figures.

Ainsi, plus particulièrement, au moins le mécanisme résonateur 100 est fixé sur une lame élastique intermédiaire de suspension 9 fixée à la platine 1 et agencée pour autoriser un déplacement mécanisme résonateur 100 selon la direction de l'axe principal DP, et la platine 1 comporte au moins une butée antichoc 11, 12, au moins selon la direction de l'axe principal DP, et de préférence au moins deux telles butées antichoc 11,12, qui sont agencées pour coopérer avec des éléments rigides de l'élément inertiel 2, par exemple des flasques 21 et 22 rapportés lors de l'assemblage de l'élément inertiel avec le guidage flexible 3 comportant les lames 5.

La lame élastique de suspension 9, ou un dispositif similaire, permet des déplacements de tout le résonateur 100 sensiblement selon la direction définie par l'axe de rotation virtuel DP du guidage. Le but de ce dispositif est d'éviter que les lames 5 ne se cassent en cas de choc transversal selon la direction DP.

La figure 21 illustre la présence de butées antichoc limitant la course de l'élément inertiel 2 selon les trois directions en cas de choc, mais située à une distance suffisante pour que l'élément inertiel ne touche pas les butées sous l'effet de la gravité. Par exemple, le flasque 21 ou 22 comporte un alésage 211 et une face 212, aptes à coopérer respectivement en appui de butée antichoc avec un tourillon 121 et une surface complémentaire 122 au niveau de la butée 21 ou 22.

Plus particulièrement, l'élément inertiel 2 comporte des masselottes 20 de réglage de la marche et du balourd.

Plus particulièrement, la cheville de plateau 6 est monobloc avec une lame flexible 5, ou plus particulièrement, un tel ensemble monobloc 50 tel qu'illustré sur les figures.

Plus particulièrement, l'ancre 7 comporte des surfaces d'appui agencées pour coopérer en appui avec des dents que comporte le mobile d'échappement 4 et pour limiter la course angulaire de l'ancre 7. Ces appuis permettent de limiter la course angulaire de l'ancre, comme le feraient des étoqueaux. La course angulaire de l'ancre 78 peut d'ailleurs être classiquement limitée par des goupilles de limitation 700.

Plus particulièrement le guidage flexible 3 est en silicium oxydé pour compenser les effets de la température sur la marche du mécanisme régulateur 300.

L'invention concerne encore un mouvement d'horlogerie 500 comportant des moyens moteurs 400, et un tel mécanisme régulateur 300, dont le mécanisme d'échappement 200 est soumis au couple de ces moyens moteurs 400.

Les graphiques des figures 12 à 14 présentent une série de résultats de simulations dans lesquelles Q=2000, I_{B}=26550 mg.mm², fréquence de 20Hz, mobile d'échappement comportant 20 dents, plus particulièrement l'angle de levée α de l'ancre est de 14°, et l'angle de levée de résonateur β est de 10°.

L'invention concerne encore une montre 1000, plus particulièrement une montre mécanique, comportant un tel mouvement 500, et/ou un tel mécanisme régulateur 300.

En somme, la présente invention permet d'augmenter la réserve de marche et/ou la précision des montres mécaniques actuelles. Pour une taille de mouvement donné, on peut quadrupler l'autonomie de la montre et à doubler le pouvoir réglant de la montre. Cela revient à dire que l'invention permet un gain d'un facteur 8 sur les performances du mouvement.

## Revendications

1. Mécanisme régulateur (300) d'horlogerie, comportant, agencés sur une platine (1), un mécanisme résonateur (100) d'un facteur de qualité Q, et un mécanisme d'échappement (200) lequel est soumis à un couple de moyens moteurs (400) que comporte un mouvement (500), ledit mécanisme résonateur (100) comportant un élément inertiel (2) agencé pour osciller par rapport à ladite platine (1), ledit élément inertiel (2) étant soumis à l'action de moyens de rappel élastique (3) fixés directement ou indirectement à ladite platine (1), et ledit élément inertiel (2) étant agencé pour coopérer indirectement avec un mobile d'échappement (4) que comporte ledit mécanisme d'échappement (200), dans lequel ledit mécanisme résonateur (100) est un résonateur rotatif à pivot virtuel, autour d'un axe principal (DP), à guidage flexible comportant au moins deux lames flexibles (5), et comportant une cheville de plateau (6) solidaire dudit élément inertiel (2), où ledit mécanisme d'échappement (200) comporte une ancre (7) pivotant autour d'un axe secondaire (DS) et comportant une fourchette d'ancre (8) agencée pour coopérer avec ladite cheville de plateau (6), **caractérisé en ce que** ledit mécanisme d'échappement est un mécanisme d'échappement libre dans le cycle de fonctionnement duquel ledit mécanisme résonateur (100) possède au moins une phase de liberté où ladite cheville de plateau (6) est à distance de ladite fourchette d'ancre (8), et **en ce que** l'angle global de levée de résonateur (β), pendant lequel ladite cheville de plateau (6) est en contact avec ladite fourchette d'ancre (8), est inférieur à 10°, et où l'inertie I_{B} dudit élément inertiel (2) par rapport audit axe principal (DP) d'une part, et l'inertie I_{A} de ladite ancre (7) par rapport audit axe secondaire (DS) d'autre part, sont telles que le rapport I_{B}/I_{A} est supérieur à 2Q.α²/(π.β²/10), où α est l'angle global de levée de l'ancre qui correspond à la course angulaire maximale de ladite fourchette d'ancre (8).

2. Mécanisme régulateur (300) selon la revendication 1, **caractérisé en ce que** ledit angle global de levée de résonateur (β) est inférieur au double de l'angle d'amplitude dont s'écarte au maximum, dans un seul sens de son mouvement ledit élément inertiel (2) par rapport à une position de repos.

3. Mécanisme régulateur (300) selon la revendication 1 ou 2, **caractérisé en ce que** l'angle d'amplitude, dont s'écarte au maximum ledit élément inertiel (2) par rapport à une position de repos, est compris entre 5° et 40°.

4. Mécanisme régulateur (300) selon l'une des revendications 1 à 3, **caractérisé en ce que**, lors de chaque alternance, dans une phase de contact ladite cheville de plateau (6) pénètre dans ladite fourchette d'ancre (8) avec une course de pénétration (P) supérieure à 100 micromètres, et dans une phase de dégagement ladite cheville de plateau (6) reste à distance de ladite fourchette d'ancre (8) avec une distance de sécurité (S) supérieure à 25 micromètres, et **en ce que** ladite cheville de plateau (6) et ladite fourchette d'ancre (8) sont dimensionnées pour que la largeur (L) de ladite fourchette d'ancre (8) soit supérieure à (P+S)/sin(α/2+(β/2), ladite course de pénétration (P) et ladite distance de sécurité (S) étant mesurées radialement par rapport audit axe principal (DP).

5. Mécanisme régulateur (300) selon l'une des revendications 1 à 4, **caractérisé en ce que** ladite ancre (7) est en un niveau unique de silicium, rapporté sur un axe métallique pivoté par rapport à ladite platine (1).

6. Mécanisme régulateur (300) selon l'une des revendications 1 à 5, **caractérisé en ce que** ledit mobile d'échappement (4) est une roue d'échappement en silicium.

7. Mécanisme régulateur (300) selon l'une des revendications 1 à 6, **caractérisé en ce que** ledit mobile d'échappement (4) est une roue d'échappement qui est ajourée pour minimiser son inertie par rapport à son axe de pivotement.

8. Mécanisme régulateur (300) selon l'une des revendications 1 à 7, **caractérisé en ce que** ladite ancre (7) est ajourée pour minimiser sa dite inertie (I_{A}) par rapport audit axe secondaire (DS).

9. Mécanisme régulateur (300) selon l'une des revendications 1 à 8, **caractérisé en ce que** ladite ancre (7) est symétrique par rapport audit axe secondaire (DS).

10. Mécanisme régulateur (300) selon l'une des revendications 1 à 9, **caractérisé en ce que** la plus grande dimension dudit élément inertiel (2) est plus grande que la moitié de la plus grande dimension de ladite platine (1).

11. Mécanisme régulateur (300) selon l'une des revendications 1 à 10, **caractérisé en ce que** ledit axe principal (DP), ledit axe secondaire (DS) et l'axe de pivotement (DE) dudit mobile d'échappement (4), sont disposés selon un pointage à angle droit dont le sommet est ledit axe secondaire (DS).

12. Mécanisme régulateur (300) selon l'une des revendications 1 à 11, **caractérisé en ce que** ledit guidage flexible comporte deux lames flexibles (5) croisées en projection sur un plan perpendiculaire audit axe principal (DP), au niveau dudit pivot virtuel définissant ledit axe principal (DP), et situées dans deux niveaux parallèles et distincts.

13. Mécanisme régulateur (300) selon la revendication 12, **caractérisé en ce que** lesdites deux lames flexibles (5), en projection sur un plan perpendiculairement audit axe principal (DP), forment entre elles un angle compris entre 59.5° et 69.5°, et se croisent entre 10.75% et 14.75% de leur longueur, de façon à procurer audit mécanisme résonateur (100) un défaut volontaire d'isochronisme opposé au défaut de retard à l'échappement dudit mécanisme d'échappement (200).

14. Mécanisme régulateur (300) selon la revendication 12 ou 13, **caractérisé en ce que** lesdites deux lames flexibles (5) sont identiques et sont positionnées en symétrie.

15. Mécanisme régulateur (300) selon l'une des revendications 12 à 14, **caractérisé en ce que** chaque dite lame flexible (5) appartient à un ensemble monobloc (50) d'une seule pièce avec ses moyens d'alignement et de fixation sur ladite platine (1) ou sur une lame élastique intermédiaire de suspension (9) fixée à ladite platine (1) et agencée pour autoriser un déplacement dudit guidage flexible et dudit élément inertiel (2) selon la direction dudit axe principal (DP).

16. Mécanisme régulateur (300) selon l'une des revendications 1 à 15, **caractérisé en ce que** au moins ledit mécanisme résonateur (100) est fixé sur une lame élastique intermédiaire de suspension (9) fixée à ladite platine (1) et agencée pour autoriser un déplacement mécanisme résonateur (100) selon la direction dudit axe principal (DP), et **en ce que** ladite platine (1) comporte au moins une butée antichoc (11, 12) au moins selon la direction dudit axe principal (DP), agencées pour coopérer avec des éléments rigides dudit élément inertiel (2).

17. Mécanisme régulateur (300) selon l'une des revendications 1 à 16, **caractérisé en ce que** ledit élément inertiel (2) comporte des masselottes de réglage de la marche et du balourd.

18. Mécanisme régulateur (300) selon l'une des revendications 1 à 17, **caractérisé en ce que** ladite cheville de plateau (6) est monobloc avec une dite lame flexible (5).

19. Mécanisme régulateur (300) selon l'une des revendications 1 à 16, **caractérisé en ce que** ladite ancre (7) comporte des surfaces d'appui agencées pour coopérer en appui avec des dents que comporte ledit mobile d'échappement (4) et pour limiter la course angulaire de ladite ancre (7).

20. Mécanisme régulateur (300) selon l'une des revendications 1 à 19, **caractérisé en ce que** ledit guidage flexible est en silicium oxydé pour compenser les effets de la température sur la marche dudit mécanisme régulateur (300).

21. Mouvement d'horlogerie (500) comportant des moyens moteurs (400) et un mécanisme régulateur (300) selon l'une des revendications 1 à 20, dont ledit mécanisme d'échappement (200) est soumis au couple desdits moyens moteurs (400).

22. Montre (1000) comportant un mouvement (500) selon la revendication 21, et/ou un mécanisme régulateur (300) selon l'une des revendications 1 à 20.

## Patentansprüche

1. Regulierungsmechanismus (300) für eine Uhr, umfassend, angeordnet auf einer Platte (1), einen Resonatormechanismus (100) mit einem Qualitätsfaktor Q und einen Hemmungsmechanismus (200), der einem Drehmoment von Antriebsmitteln (400) ausgesetzt ist, die ein Uhrwerk (500) umfasst, wobei der Resonatormechanismus (100) ein Trägheitselement (2) umfasst, das dazu vorgesehen ist, in Bezug auf die Platte (1) zu schwingen, das Trägheitselement (2) der Wirkung elastischer Rückstellmittel (3) ausgesetzt ist, die direkt oder indirekt an der Platte (1) befestigt sind, und das Trägheitselement (2) so angeordnet ist, dass es indirekt mit einem Hemmungsdrehteil (4) zusammenwirkt, das der Hemmungsmechanismus (200) umfasst, wobei der Resonatormechanismus (100) ein Drehresonator mit virtuellem Drehpunkt um eine Hauptachse (DP) mit flexibler Führung ist, umfassend mindestens zwei flexible Lamellen (5) und umfassend einen mit dem Trägheitselement (2) fest verbundenen Hebelstein (6), wobei der Hemmungsmechanismus (200) einen um eine sekundäre Achse (DS) schwenkenden Anker (7) umfasst und eine Ankergabel (8) umfasst, die so angeordnet ist, dass sie mit dem Hebelstein (6) zusammenwirkt, **dadurch gekennzeichnet, dass** der Hemmungsmechanismus ein freier Hemmungsmechanismus ist, in dessen Betriebszyklus der Resonatormechanismus (100) mindestens eine Freiheitsphase besitzt, in der der Hebelstein (6) in einem Abstand von der Ankergabel (8) ist, und dass der Gesamthebewinkel (β) des Resonators, in dem der Hebelstein (6) mit der Ankergabel (8) in Kontakt ist, kleiner als 10° ist, und wobei die Trägheit I_{B} des Trägheitselements (2) in Bezug auf die Hauptachse (DP) einerseits und die Trägheit I_{A} des Ankers (7) in Bezug auf die sekundäre Achse (DS) andererseits derart sind, dass das Verhältnis I_{B}/I_{A} größer als 2Q · α²/(π · β²/10) ist, wobei α der Gesamthebewinkel des Ankers ist, der der maximalen Winkelbahn der Ankergabel (8) entspricht.

2. Regulierungsmechanismus (300) nach Anspruch 1, **dadurch gekennzeichnet, dass** der Gesamthebewinkel (β) des Resonators kleiner als der doppelte Amplitudenwinkel ist, um den sich das Trägheitselement (2) in einer einzigen Bewegungsrichtung aus seiner Ruheposition höchstens entfernt.

3. Regulierungsmechanismus (300) nach Anspruch 1 oder 2, **dadurch gekennzeichnet, dass** der Amplitudenwinkel, um den sich das Trägheitselement (2) aus seiner Ruheposition höchstens entfernt, im Bereich von 5° bis 40° liegt.

4. Regulierungsmechanismus (300) nach einem der Ansprüche 1 bis 3, **dadurch gekennzeichnet, dass** in jeder Halbschwingung in einer Kontaktphase der Hebelstein (6) mit einem Eindringhub (P) größer als 100 µm in die Ankergabel (8) eindringt und in einer Trennphase der Hebelstein (6) um einen Sicherheitsabstand (S) größer als 25 µm von der Ankergabel (8) entfernt bleibt und dass der Hebelstein (6) und die Ankergabel (8) so bemessen sind, dass die Breite (L) der Ankergabel (8) größer als (P + S)/sin(a/2 + β/2) ist, wobei der Eindringhub (P) und der Sicherheitsabstand (S) radial in Bezug auf die Hauptachse (DP) gemessen werden.

5. Regulierungsmechanismus (300) nach einem der Ansprüche 1 bis 4, **dadurch gekennzeichnet, dass** sich der Anker (7) auf einer einzigen Ebene aus Silizium befindet, die an eine in Bezug auf die Platte (1) schwenkbare Metallachse angefügt ist.

6. Regulierungsmechanismus (300) nach einem der Ansprüche 1 bis 5, **dadurch gekennzeichnet, dass** das Hemmungsdrehteil (4) ein Hemmungsrad aus Silizium ist.

7. Regulierungsmechanismus (300) nach einem der Ansprüche 1 bis 6, **dadurch gekennzeichnet, dass** das Hemmungsdrehteil (4) ein Hemmungsrad ist, das durchbrochen ist, um seine Trägheit in Bezug auf seine Schwenkachse zu minimieren.

8. Regulierungsmechanismus (300) nach einem der Ansprüche 1 bis 7, **dadurch gekennzeichnet, dass** der Anker (7) durchbrochen ist, um seine Trägheit (I_{A}) in Bezug auf die sekundäre Achse (DS) zu minimieren.

9. Regulierungsmechanismus (300) nach einem der Ansprüche 1 bis 8, **dadurch gekennzeichnet, dass** der Anker (7) in Bezug auf die sekundäre Achse (DS) symmetrisch ist.

10. Regulierungsmechanismus (300) nach einem der Ansprüche 1 bis 9, **dadurch gekennzeichnet, dass** die größte Abmessung des Trägheitselements (2) größer als die Hälfte der größten Abmessung der Platte (1) ist.

11. Regulierungsmechanismus (300) nach einem der Ansprüche 1 bis 10, **dadurch gekennzeichnet, dass** die Hauptachse (DP), die sekundäre Achse (DS) und die Schwenkachse (DE) des Hemmungsdrehteils (4) im rechten Winkel angeordnet sind, dessen Scheitel die sekundäre Achse (DS) bildet.

12. Regulierungsmechanismus (300) nach einem der Ansprüche 1 bis 11, **dadurch gekennzeichnet, dass** die flexible Führung zwei flexible Lamellen (5) umfasst, die sich in der Projektion auf eine Ebene senkrecht zur Hauptachse (DP) auf Höhe des virtuellen Drehpunkts, der die Hauptachse (DP) definiert, kreuzen und in zwei parallelen und verschiedenen Ebenen liegen.

13. Regulierungsmechanismus (300) nach Anspruch 12, **dadurch gekennzeichnet, dass** die beiden flexiblen Lamellen (5) in der Projektion auf eine Ebene senkrecht zur Hauptachse (DP) untereinander einen Winkel im Bereich von 59,5° bis 69,5° bilden und sich zwischen 10,75 % und 14,75 % ihrer Länge kreuzen, derart, dass sie dem Resonatormechanismus (100) einen absichtlichen Isochronismusfehler verleihen, der zu dem Verzögerungsfehler der Hemmung des Hemmungsmechanismus (200) entgegengesetzt ist.

14. Regulierungsmechanismus (300) nach Anspruch 12 oder 13, **dadurch gekennzeichnet, dass** die beiden flexiblen Lamellen (5) gleich sind und symmetrisch angeordnet sind.

15. Regulierungsmechanismus (300) nach einem der Ansprüche 12 bis 14, **dadurch gekennzeichnet, dass** jede flexible Lamelle (5) zu einer einstückigen Baugruppe (50) gehört, die einteilig mit ihren Ausricht- und Befestigungsmitteln auf der Platte (1) oder auf einer elastischen Zwischenaufhängungslamelle (9) ausgebildet ist, die an der Platte (1) befestigt und so angeordnet ist, dass es eine Verschiebung der flexiblen Führung und des Trägheitselements (2) entlang der Richtung der Hauptachse (DP) zulässt.

16. Regulierungsmechanismus (300) nach einem der Ansprüche 1 bis 15, **dadurch gekennzeichnet, dass** mindestens der Resonatormechanismus (100) an einer elastischen Zwischenaufhängungslamelle (9) befestigt ist, die an der Platte (1) befestigt ist und so angeordnet ist, dass sie eine Verschiebung des Resonatormechanismus (100) entlang der Richtung der Hauptachse (DP) zulässt, und dass die Platte (1) mindestens einen Stoßschutzanschlag (11, 12) zumindest in Richtung der Hauptachse (DP) umfasst, der so angeordnet ist, dass er mit starren Elementen des Trägheitselements (2) zusammenwirkt.

17. Regulierungsmechanismus (300) nach einem der Ansprüche 1 bis 16, **dadurch gekennzeichnet, dass** das Trägheitselement (2) Fliehgewichte für die Regulierung des Gangs und der Unwucht umfasst.

18. Regulierungsmechanismus (300) nach einem der Ansprüche 1 bis 17, **dadurch gekennzeichnet, dass** der Hebelstein (6) mit einer flexiblen Lamelle (5) einteilig ausgebildet ist.

19. Regulierungsmechanismus (300) nach einem der Ansprüche 1 bis 16, **dadurch gekennzeichnet, dass** der Anker (7) Stützflächen aufweist, die dazu vorgesehen sind, mit Zähnen, die das Hemmungsdrehteil (4) aufweist, abstützend zusammenzuwirken, um den Winkelhub des Ankers (7) zu begrenzen.

20. Regulierungsmechanismus (300) nach einem der Ansprüche 1 bis 19, **dadurch gekennzeichnet, dass** die flexible Führung aus Silizium besteht, das oxidiert ist, um Temperaturauswirkungen auf den Gang des Regulierungsmechanismus (300) auszugleichen.

21. Uhrwerk (500), umfassend Antriebsmittel (400) und einen Regulierungsmechanismus (300) nach einem der Ansprüche 1 bis 20, dessen Hemmungsmechanismus (200) dem Drehmoment der Antriebsmittel (400) ausgesetzt ist.

22. Uhr (1000), umfassend ein Werk (500) nach Anspruch 21 und/oder einen Regulierungsmechanismus (300) nach einem der Ansprüche 1 bis 20.

## Claims

1. Horological regulator mechanism (300), comprising, arranged on a plate (1), a resonator mechanism (100) with a quality factor Q, and an escapement mechanism (200) which is subject to a torque (400) of a driving means comprised by a movement (500), said resonator mechanism (100) comprising an inertial element (2) arranged to oscillate with respect to said plate (1), said inertial element (2) being subject to the action of resilient return means (3) directly or indirectly attached to said plate (1), and said inertial element (2) being arranged to cooperate indirectly with an escapement wheel (4) comprised by said escapement mechanism (200), wherein said resonator mechanism (100) is a rotary resonator with virtual pivot, about a main axis (DP), with flexible guide comprising at least two flexible blades (5), and comprising an impulse pin (6) integral with said inertial element (2), wherein said escapement mechanism (200) comprises a pallet (7) pivoting about a secondary axis (DS) and comprising a pallet fork (8) arranged to cooperate with said impulse pin (6), **characterised in that** said escapement mechanism is a free escapement mechanism in the operating cycle of which said resonator mechanism (100) has at least one phase of freedom where said impulse pin (6) is at a distance from said pallet fork (8), and **in that** the overall resonator lift angle (β), during which said impulse pin (6) is in contact with said pallet fork (8), is less than 10°, and where the inertia I_{B} of said inertial element (2) with respect to said main axis (DP) on the one hand, and the inertia I_{A} of said pallet (7) with respect to said secondary axis (DS) on the other hand, are such that the ratio I_{B}/I_{A} is greater than 2Q · α²/(π · β²/10), where α is the overall lift angle of the pallet which corresponds to the maximum angular travel of said pallet fork (8).

2. Regulator mechanism (300) according to claim 1, **characterised in that** said overall resonator lift angle (β) is less than twice the maximum amplitude angle by which said inertial element (2) deviates from a rest position, in only one direction of its movement.

3. Regulatory mechanism (300) according to claim 1 or 2, **characterised in that** the maximum amplitude angle, by which said inertial element (2) deviates from a rest position, is comprised between 5° and 40°.

4. Regulator mechanism (300) according to one of claims 1 to 3, **characterised in that**, during each alternation, in a contact phase said impulse pin (6) penetrates into said pallet fork (8) with a penetration travel (P) greater than 100 micrometres, and in a disengagement phase said impulse pin (6) remains at a distance from said pallet fork (8) with a safety distance (S) greater than 25 micrometres, and **in that** said impulse pin (6) and said pallet fork (8) are dimensioned so that the width (L) of said pallet fork (8) is greater than (P + S)/sin(α/2 + β/2), said penetration travel (P) and said safety distance (S) being measured radially with respect to said main axis (DP).

5. Regulator mechanism (300) according to one of claims 1 to 4, **characterised in that** said pallet (7) consists of a single layer of silicon, connected to a metal axis pivoted with respect to said plate (1).

6. Regulator mechanism (300) according to one of claims 1 to 5, **characterised in that** said escapement wheel (4) is a silicon escapement wheel.

7. Regulator mechanism (300) according to one of claims 1 to 6, **characterised in that** said escapement wheel (4) is an escapement wheel which is perforated in order to minimise its inertia with respect to the pivot axis thereof.

8. Regulator mechanism (300) according to one of claims 1 to 7, **characterised in that** said pallet (7) is perforated in order to minimise said inertia (I_{A}) thereof with respect to said secondary axis (DS).

9. Regulator mechanism (300) according to one of claims 1 to 8, **characterised in that** said pallet (7) is symmetric with respect to said secondary axis (DS).

10. Regulator mechanism (300) according to one of claims 1 to 9, **characterised in that** the largest dimension of said inertial element (2) is greater than half the largest dimension of said plate (1).

11. Regulator mechanism (300) according to one of claims 1 to 10, **characterised in that** said main axis (DP), said secondary axis (DS) and the pivot axis (DE) of said escapement wheel (4), are arranged according to a centring at right angles, the apex of which is said secondary axis (DS).

12. Regulator mechanism (300) according to one of claims 1 to 11, **characterised in that** said flexible guide comprises two flexible blades (5) intersecting in projection onto a plane perpendicular to said main axis (DP), at said virtual pivot defining said main axis (DP), and located in two parallel and separate levels.

13. Regulator mechanism (300) according to claim 12, **characterised in that** said two flexible blades (5), in projection onto a plane perpendicular to said main axis (DP), form between them an angle comprised between 59.5° and 69.5°, and intersect at between 10.75% and 14.75% of their length, so as to provide said resonator mechanism (100) with a voluntary isochronism defect that opposes the escapement loss defect of said escapement mechanism (200).

14. Regulator mechanism (300) according to claim 12 or 13, **characterised in that** said two flexible blades (5) are identical and are positioned symmetrically.

15. Regulator mechanism (300) according to one of claims 12 to 14, **characterised in that** each said flexible blade (5) belongs to an integral one-piece assembly (50) with means for alignment and attachment on said plate (1) or on an intermediate resilient suspension blade (9) attached to said plate (1) and arranged to allow a movement of said flexible guide and said inertial element (2) along the direction of said main axis (DP).

16. Regulator mechanism (300) according to one of claims 1 to 15, **characterised in that** at least said resonator mechanism (100) is attached to an intermediate resilient suspension blade (9) attached to said plate (1) and arranged to allow a resonator mechanism movement (100) along the direction of said main axis (DP), and **in that** said plate (1) comprises at least one shock-resistant abutment (11, 12) at least along the direction of said main axis (DP), arranged to cooperate with the rigid elements of said inertial element (2).

17. Regulator mechanism (300) according to one of claims 1 to 16, **characterised in that** said inertial element (2) comprises inertia-blocks for regulating the rate and unbalance.

18. Regulator mechanism (300) according to one of claims 1 to 17, **characterised in that** said impulse pin (6) is integral with said flexible blade (5).

19. Regulator mechanism (300) according to one of claims 1 to 16, **characterised in that** said pallet (7) comprises support surfaces arranged to cooperate in contact with teeth comprised by set escapement wheel (4) and for limiting the angular travel of said pallet (7).

20. Regulator mechanism (300) according to one of claims 1 to 19, **characterised in that** said flexible guide is made of oxidised silicon in order to compensate the effects of temperature on the operation of said regulator mechanism (300).

21. Horological movement (500) comprising drive means (400) and a regulator mechanism (300) according to one of claims 1 to 20, the escapement mechanism (200) of which is subject to the torque of said driving means (400).

22. Timepiece (1000) comprising a movement (500) according to claim 21, and/or a regulator mechanism (300) according to one of claims 1 to 20.
